# EUROPÄISCHE PATENTSCHRIFT

(11) **EP 1 277 548 B1**
(45) Veröffentlichungstag und Bekanntmachung des Hinweises auf die Patenterteilung: **17.05.2006**
(21) Anmeldenummer: 01810717.7
(22) Anmeldetag: 19.07.2001
(51) Int. Cl.: B25C 1/18

(54) **Bolzensetzgerät mit Setztiefenregelung**
Bolt driving tool with setting depth control
Appareil de scellement de chevilles avec réglage de la profondeur de pose

(43) Veröffentlichungstag der Anmeldung: 22.01.2003
(73) Patentinhaber: HILTI Aktiengesellschaft, 9494 Schaan (LI)
(72) Erfinder: Würsch, Christoph, 9470 Werdenberg (CH); Binder, Albert, 9470 Buchs (CH); Schmitzer, Harald, 88142 Wassenburg (DE); Zesch, Wolfgang, 8047 Zürich (CH)
(74) Vertreter: Wildi, Roland

(56) Entgegenhaltungen:
- EP-A- 0 338 257
- DE-A- 3 930 592

## Beschreibung

Die Erfindung bezeichnet ein Bolzensetzgerät mit einer Setztiefenregelung und ein zugeordnetes Regelungsverfahren.

Bei Bolzensetzgeräten wird in einem einmaligen Eintreibvorgang, welcher üblicherweise durch die Explosion einer Pulverkartusche oder die Verbrennung eines Gasgemisches in einer Brennkammer entsteht, ein Setzkolben beschleunigt, welcher mit seiner Bewegungsenergie einen Nagelbolzen in den Untergrund eintreibt. Die Bewegungsenergie ist entsprechend der Härte des Untergrundes und der gewünschten Setztiefe durch die Wahl der Pulverkartusche bzw. der Zusammensetzung des Gasgemisches sowie der Veränderung des Brennkammervolumens, der Anfangsposition des Setzkolbens und zugeordneter Dämpferelemente vorzuwählen. Üblicherweise sind dazu Vorversuche erforderlich, welche Zeit und Material verbrauchen.

Nach der DE3930592A1 ist ein pulvergetriebenes Bolzensetzgerät mit einem Setzkolben und elastischen Dämpferelementen zur Setztiefenregelung vorbekannt, bei dem mittels manueller Variation der Anfangsposition des Setzkolbens zu den zugeordneten Dämpferelementen über Vorversuche die Setztiefe des nächsten Nagelbolzens einstellbar ist.

Nach der EP338257B1 weist ein Mehrschlagnagelgerät eine elektronische Schlagenergieregelung für den nächsten Teilschlag auf denselben Nagelbolzen über eine abgespeicherte Regelfunktion für den Stromflusswinkel des elektromagnetischen Schlagwerks von der erzielten Teileindringtiefenänderung auf, welche mit einem optischen oder magnetischen inkrementellen Wegmesssensor für den elektromagnetisch angetriebenen Setzkolben über die Position des unteren Bewegungstotpunktes ermittelt wird. Nach dem Erreichen des vorwählbaren Sollwertes der Setztiefe, welche durch eine Summierung der Teileindringtiefenänderungen über alle Teilschläge oder einen Endpositionssensor ermittelt wird, wird der Eintreibvorgang beendet und die Schlagenergieregelung für den nächsten Eintreibvorgang initialisiert. Eine derartige Schlagenergieregelung für Teilschläge ist bei Bolzensetzgeräten mit einem einmaligen Eintreibvorgang nicht anwendbar.

Die Aufgabe der Erfindung besteht in der Realisierung eines Bolzensetzgerätes mit einer Setztiefenregelung für einen einmaligen Eintreibvorgang und eines zugeordneten Regelungsverfahrens.

Die Aufgabe wird im wesentlichen durch die Merkmale der unabhängigen Ansprüche gelöst. Vorteilhafte Weiterbildungen ergeben sich aus den Unteransprüchen.

Im wesentlichen weist ein Bolzensetzgerät mit einem, von einem expandierenden Treibgas in einer Brennkammer angetriebenen, Setzkolben zum Eintreiben eines Nagelbolzens in einem einmaligen Eintreibvorgang einen Regelkreis mit einer Regelungselektronik, einem Sollwertgeber für die Setztiefe, einem Positionsmesssensor zur Bestimmung der Position des unteren Bewegungstotpunktes des Setzkolbens und einem Steuermittel zur selbstständigen Einstellung der Bewegungsenergie des Setzkolbens für den nächsten Eintreibvorgang auf.

Beim Regelungsverfahren wird in einem ersten Schritt durch Betätigung des Betätigungsschalters der Eintreibvorgang ausgelöst; in einem zweiten Schritt vom Positionsmesssensor die Position des Setzkolbens während des Eintreibvorgangs zumindest an Stützstellen mehrfach gemessen und daraus von der Regelungselektronik die Position des unteren Bewegungstotpunktes ermittelt, welche mit der Setztiefe des Nagelbolzens korreliert ist. In einem dritten Schritt wird von der Regelungselektronik aus der Position des unteren Bewegungstotpunktes und des Sollwertes der Setztiefe für den nächsten Setzvorgang eine Stellgrösse für das Steuermittel für die Änderung der Bewegungsenergie des Setzkolbens ermittelt und temporär als Einstellung für den nächsten Setzvorgang zwischengespeichert, welche in einem vierten Schritt vom Steuermittel eingestellt wird. In den folgenden Schritten wiederholen sich die Schritte eins bis vier periodisch, wodurch ab dem zweiten Eintreibvorgang eine selbsttätige Regelung der Setztiefe erzielt wird.

Anhängig von der über den Positionsmesssensor ermittelten Setztiefe des letzten Nagelbolzens wird über die Regelungselektronik die Bewegungsenergie des nächsten Eintreibvorgangs für den nächsten Nagelbolzen bestimmt und über das Steuermittel temporär gespeichert eingestellt, wodurch innerhalb weniger Setzvorgänge selbstständig eine in einen einmaligen Eintreibvorgang erzielte Setztiefe entsprechend des vorwählbaren Sollwertes erzielt wird.

Vorteilhaft ist das Steuermittel als ein elektrisch steuerbarer, mechanischer Aktuator ausgebildet, welcher weiter vorteilhaft in üblicher Weise zur Änderung der Treibstoffmenge, des Mischungsverhältnisses, des Brennkammervolumens, der Ablassvorrichtungen für das Treibgas oder der Position der Dämpferelemente ausgebildet ist.

Vorteilhaft ist der Positionsmesssensor mit mehreren, auf dem Setzkolben axial äquidistant beabstandeten und weiter vorteilhaft rotationssymmetrischen, Sensormarken als inkrementeller Sensor ausgebildet, welcher mit einer, weiter vorteilhaft in die Regelungselektronik integrierten, Zähleinrichtung verbunden ist, wodurch der Positionsmesssensor sehr klein und robust ausführbar ist.

Vorteilhaft ist der inkrementelle Sensor ein magnetfeldsensitiver Halbleitersensor wie ein magnetoresistiver Sensor oder ein Hall-Sensor, welchem Nasen oder Aussparungen am Setzkolben als Sensormarken zugeordnet sind, die ein permanentes Magnetfeld, welches weiter vorteilhaft durch einen Permanentmagneten erzeugt wird, am Ort des Halbleitersensors für diesen auswertbar modulieren, wodurch ein sehr robuster Aufbau des Positionsmesssensors gegeben ist.

Vorteilhaft sind die Sensormarken als schmale Reststege zwischen je zwei eng benachbarten, umlaufenden Rundnuten ausgebildet, wodurch einerseits eine durch die starke Krümmung der Oberfläche an den Reststegen bestimmte Änderung der magnetischen Feldstärke als Messgrösse hinreichend gross und andererseits die Kerbwirkungszahl der Rundnuten für den Restquerschnitt des mechanisch stark wechselbeanspruchten Setzkolbens möglichst gering ist.

Vorteilhaft besteht der inkrementelle Sensor aus zumindest zwei Teilsensoren, welche zur Messung eines differentiellen Messwertergebnisses gegenphasig miteinander verbunden sind, wodurch absolute Messwertschwankungen, wie sie insbesondere durch das bis zu 0.6 mm betragende radiale Führungsspiel des Setzbolzens im Führungslauf des Bolzensetzgerätes auftreten können, messtechnisch eliminiert werden.

Vorteilhaft sind zwei Teilsensoren um eine viertel Periode der Sensormarken axial versetzt angeordnet, wodurch über den Zeitrang einer in beiden Teilsensoren registrierten Messwertänderung mittels einer Quadraturdetektion die axiale Bewegungsrichtung des Setzbolzens bestimmbar ist, wodurch insbesondere der untere Bewegungstotpunkt über die Richtungsumkehr zuverlässig detektierbar ist.

Vorteilhaft ist dem Positionsmesssensor ein Zeitgeber zugeordnet, wodurch der untere Bewegungstotpunkt über das Zeitmaximum zuverlässig detektierbar und zusätzlich in Verbindung mit der Periodenlänge der Sensormarken die Geschwindigkeit des Setzbolzens, welche mit der Setzenergie korreliert ist, berechenbar sowie eine Berechnung der Härte des Untergrunds nach dem Windsor-Verfahren ermöglicht wird, welche vom Bolzensetzgerät anzeigbar ist.

Die Erfindung wird bezüglich eines vorteilhaften Ausführungsbeispiels näher erläutert mit:
Fig. 1 als pulverkraftgetriebenes Bolzensetzgerät
Fig. 2 als Einzelheit mit Positionsmesssensor

Nach der Fig. 1 weist ein schematisch dargestelltes pulverkraftgetriebenes Bolzensetzgerät 1 einen, von einem expandierenden Treibgas einer Pulverkartusche in einer Brennkammer 2 angetriebenen, in einem Führungslauf 3 begrenzt axial beweglich geführten Setzkolben 4 zum Eintreiben eines in axialer Richtung zugeordneten Nagelbolzens 5 in einen Untergrund 6 bis zu einem unteren Bewegungstotpunkt uTP bzw. einer zugeordneten Setztiefe T einen stark dargestellten elektromechanischen Regelkreis I auf. Eine Regelungselektronik 7 in Form eines Mikrocontrollers mit integriertem Zähler n und Zeitgeber t ist mit einem dreheinstellbaren Sollwertgeber 8 für die Setztiefe T, einem im Führungslauf 3 angeordneten Positionsmesssensor 9, einem Steuermittel 10 in Form einer als elektrisch steuerbarer, mechanischer Aktuator ausgebildeten elektromechanisch versetzbaren Auslassventilhülse sowie einem Betätigungsschalter 11 steuerbar verbunden. Die Regelungselektronik 7 steuert ein mit diesem verbundenes numerisches Display zur Anzeige der Setztiefe T bzw. der Härte des Untergrundes 6 an.

Nach Fig. 2 ist der Positionsmesssensor 9 als ein inkrementeller Hallsensor ausgebildet, dem viele, auf dem ferromagnetischen Setzkolben 4 axial mit der Periodenlänge P von 3 mm äquidistant beabstandete, rotationssymmetrische Sensormarken 12 in Form von schmalen Reststegen zwischen je zwei eng benachbarten, umlaufenden Rundnuten von jeweils 0.5 mm Tiefe und 2.5 mm Breite ausgebildet, welche ein permanentes Magnetfeld H, das durch einen zum Hallsensor benachbarten, torusförmigen Permanentmagneten 13, 13a erzeugt wird, am Ort des Hallsensors für diesen auswertbar modulieren. Der Positionsmesssensor 9 besteht aus zwei radial diametral zum Setzkolben 4 angeordneten Teilsensoren 14a, 14b, welche um eine viertel Periode P der Sensormarken 12 axial versetzt angeordnet sind.

## Patentansprüche

1. Bolzensetzgerät mit einem, von einem expandierenden Treibgas in einer Brennkammer (2) angetriebenen, Setzkolben (4) zum Eintreiben eines Nagelbolzens (5) in einem einmaligen Eintreibvorgang in einen Untergrund (6) und mit einer Setztiefenregelung, **dadurch gekennzeichnet, dass** ein Regelkreis (I) mit einer Regelungselektronik (7), einem Sollwertgeber (8) für eine Setztiefe (T), einem Positionsmesssensor (9) zur Bestimmung der Position des unteren Bewegungstotpunktes (uTP) des Setzkolbens (4) und einem Steuermittel (10) zur selbstständigen Einstellung der Bewegungsenergie des Setzkolbens (4) für den nächsten Eintreibvorgang vorhanden ist.

2. Bolzensetzgerät nach Anspruch 1, **dadurch gekennzeichnet, dass** das Steuermittel (10) als ein elektrisch steuerbarer, mechanischer Aktuator ausgebildet ist, welcher optional zur Änderung der Treibstoffmenge, des Mischungsverhältnisses, des Brennkammervolumens, der Ablassvorrichtungen für das Treibgas oder der Position der Dämpferelemente ausgebildet ist.

3. Bolzensetzgerät nach Anspruch 1 oder 2, **dadurch gekennzeichnet, dass** der Positionsmesssensor (9) mit mehreren, auf dem Setzkolben (4) axial äquidistant beabstandeten und optional rotationssymmetrischen, Sensormarken (12) als inkrementeller Sensor ausgebildet ist, welcher mit einer, optional in die Regelungselektronik (7) integrierten, Zähleinrichtung (n) verbunden ist.

4. Bolzensetzgerät nach Anspruch 3, **dadurch gekennzeichnet, dass** der inkrementelle Sensor ein magnetfeldsensitiver Halbleitersensor ist, welchem Nasen oder Aussparungen am Setzkolben (4) als Sensormarken (12) zugeordnet sind, die ein permanentes Magnetfeld (H) am Ort des Halbleitersensors für diesen auswertbar modulieren.

5. Bolzensetzgerät nach Anspruch 4, **dadurch gekennzeichnet, dass** die Sensormarken (12) als schmale Reststege zwischen je zwei eng benachbarten, umlaufenden Rundnuten ausgebildet sind.

6. Bolzensetzgerät nach einem der Ansprüche 3 bis 5, **dadurch gekennzeichnet, dass** der inkrementelle Sensor aus zumindest zwei Teilsensoren (14a, 14b) besteht, welche zur Messung eines differentiellen Messwertergebnisses gegenphasig miteinander verbunden sind.

7. Bolzensetzgerät nach einem der Ansprüche 3 bis 6, **dadurch gekennzeichnet, dass** zwei Teilsensoren (14a, 14b) um eine viertel Periode (P) der Sensormarken (12) axial versetzt angeordnet sind.

8. Bolzensetzgerät nach einem der vorherigen Ansprüche, **dadurch gekennzeichnet, dass** dem Positionsmesssensor (9) ein Zeitgeber (t) zugeordnet ist.

9. Verfahren zum Regeln der Setztiefe (T) eines von einem Bolzensetzgerät (1) in genau einem Eintreibvorgang gesetzten Nagelbolzens (5), **dadurch gekennzeichnet, dass** in einem ersten Schritt durch Betätigung des Betätigungsschalters (11) der Eintreibvorgang ausgelöst wird; in einem zweiten Schritt vom Positionsmesssensor (9) die Position des Setzkolbens (4) während des Eintreibvorgangs mehrfach gemessen und daraus von der Regelungselektronik (7) die Position des unteren Bewegungstotpunktes (uTP) ermittelt wird, welche mit der Setztiefe (T) des Nagelbolzens (5) korreliert ist; in einem dritten Schritt von der Regelungselektronik (7) aus der Position des unteren Bewegungstotpunktes (uTP) und des Sollwertes der Setztiefe (T) für den nächsten Setzvorgang eine Stellgrösse für das Steuermittel (10) für die Änderung der Bewegungsenergie des Setzkolbens (4) ermittelt und temporär als Einstellung für den nächsten Setzvorgang zwischengespeichert wird; in einem vierten Schritt die Einstellung für den nächsten Setzvorgang vorgenommen wird und in den folgenden Schritten sich die Schritte eins bis vier periodisch wiederholen.

10. Verfahren nach Anspruch 9, **dadurch gekennzeichnet, dass** im dritten Schritt zusätzlich die Setztiefe (T) und optional eine berechnete Härte des Untergrundes (6) in einem Display numerisch angezeigt wird.

## Claims

1. A bolt-driving gun with a setting piston (4), which is driven by an expanding propellent gas in a combustion chamber (2), for driving a nail bolt (5) into a substrate (6) in a single operation, and with setting depth control, **characterized in that** it has a control circuit (I) with control electronics (7), means (8) for adjusting the setting depth (T), a position-measuring sensor (9) for determining the position of the bottom dead centre of motion (uTP) of the setting piston (4), and control means (10) for the independent adjustment of the kinetic energy of the setting piston (4) for the next driving-in operation.

2. A bolt-driving gun according to Claim 1, **characterized in that** the control means (10) take the form of an electrically controllable, mechanical actuator, which is optionally designed for varying the quantity of propellant, the mixture ratio, the volume of the combustion chamber, the discharging devices for the propellent gas or the position of the damping elements.

3. A bolt-driving gun according to Claim 1 or 2, **characterized in that** the position-measuring sensor (9) takes the form of an incremental sensor with a plurality of sensor marks (12) being spaced equidistantly in axial direction on the setting piston (4) and optionally so as to be rotationally symmetrical, said incremental sensor being connected to a counting device (n) which is optionally integrated in the control electronics (7).

4. A bolt-driving gun according to Claim 3, **characterized in that** the incremental sensor is a magnetic-field-sensitive semiconductor sensor associated with projections or recesses forming sensor marks (12) on the setting piston (4), said sensor marks (12) modulating a permanent magnetic field (H) at the location of the semiconductor sensor so that it can be evaluated thereby.

5. A bolt-driving gun according to Claim 4, **characterized in that** the sensor marks (12) take the form of narrow residual webs respectively located between two closely adjacent circumferential grooves.

6. A bolt-driving gun according to one of Claims 3 to 5, **characterized in that** the incremental sensor consists of at least two sensor components (14a, 14b), which are connected to one another in antiphase for the purpose of measuring a differential measurement result.

7. A bolt-driving gun according to one of Claims 3 to 6, **characterized in that** two sensor components (14a, 14b) are offset relative to one another in axial direction by a quarter period (P) of the sensor marks (12).

8. A bolt-driving gun according to one of the preceding claims, **characterized in that** a timer (t) is associated with the position-measuring sensor (9).

9. A method of controlling the setting depth (T) of a nail bolt (5) driven into a substrate by a bolt-driving gun (1) in just one operation, **characterized in that** in a first step the driving-in operation is initiated by operating the control switch (11); in a second step the position of the setting piston (4) is repeatedly measured by the position-measuring sensor (9) during the driving-in operation and as a consequence the position of the bottom dead centre of motion (uTP) is determined by the control electronics, this being correlated with the setting depth (T) of the nail bolt (5); in a third step, a controller output for the control means (10) for varying the kinetic energy of the setting piston (4) is determined by the control electronics (7) from the position of the bottom dead centre of motion (uTP) and the desired value of the setting depth (T) for the next setting operation, and said controller output is temporarily stored as the setting for the next driving-in operation; in a fourth step the adjustment is made for the next driving-in operation and in the following steps, steps one to four are periodically repeated.

10. A method according to Claim 9, **characterized in that** in the third step the setting depth (T) and optionally a calculated hardness of the substrate (6) is numerically indicated in a display.

## Revendications

1. Outil de scellement de goujons avec un piston-poussoir (4) entraîné par un gaz propulseur en expansion dans une chambre de combustion (2) pour enfoncer un goujon de clouage (5) en une seule opération d'enfoncement dans un support (6) et avec un moyen de réglage de profondeur de scellement, **caractérisé en ce qu'**il est prévu un circuit de réglage (I) comprenant une électronique de réglage (7), un indicateur de valeur de consigne (8) pour une profondeur de scellement (T), un capteur de mesure de position (9) pour déterminer la position du point mort bas de déplacement (uTP) du piston-poussoir (4), et un moyen de commande (10) pour le réglage automatique de l'énergie cinétique du piston-poussoir (4) pour l'opération d'enfoncement suivante.

2. Outil de scellement de goujons selon la revendication 1, **caractérisé en ce que** le moyen de commande (10) est conformé en actionneur mécanique à commande électrique, lequel est optionnellement conçu pour modifier la quantité de combustible, le rapport de mélange, le volume de la chambre de combustion, les dispositifs d'évacuation du gaz propulseur ou la position des éléments amortisseurs.

3. Outil de scellement de goujons selon la revendication 1 ou 2, **caractérisé en ce que** le capteur de mesure de position (9) est conformé en capteur incrémentiel qui comporte plusieurs marquages de capteur (12) espacés de manière axialement équidistante sur le piston-poussoir (4) et optionnellement à symétrie de révolution et qui est relié à un dispositif de comptage (n) optionnellement intégré dans l'électronique de réglage (7).

4. Outil de scellement de goujons selon la revendication 3, **caractérisé en ce que** le capteur incrémentiel est un capteur à semi-conducteurs sensible au champ magnétique, auquel sont associés, sur le piston-poussoir (4), des reliefs ou des évidements qui font office de marquages de scellement (12) et qui modulent un champ magnétique permanent (H) à l'endroit du capteur à semi-conducteurs pour le rendre perceptible par celui-ci.

5. Outil de scellement de goujons selon la revendication 4, **caractérisé en ce que** les marquages de scellement (12) sont conformés en étroites nervures résiduelles disposées à chaque fois entre deux gorges annulaires périphériques étroitement voisines l'une de l'autre.

6. Outil de scellement de goujons selon une des revendications 3 à 5, **caractérisé en ce que** le capteur incrémentiel est constitué d'au moins deux capteurs partiels (14a, 14b) qui sont connectés entre eux en opposition de phase pour obtenir un résultat de mesure différentiel.

7. Outil de scellement de goujons selon une des revendications 3 à 6, **caractérisé en ce que** deux capteurs partiels (14a, 14b) sont disposés avec un décalage axial correspondant à un quart de période (P) des marquages de scellement (12).

8. Outil de scellement de goujons selon une des revendications précédentes, **caractérisé en ce qu'**un générateur d'horloge (t) est associé au capteur de mesure de position (9).

9. Procédé pour régler la profondeur de scellement (T) d'un goujon de clouage (5) enfoncé par un outil de scellement de goujons (1) en exactement une opération d'enfoncement, **caractérisé en ce que**, dans une première étape, l'opération d'enfoncement est déclenchée par l'actionnement d'un commutateur d'actionnement (11) ; dans une deuxième étape, la position du piston-poussoir (4) est mesurée plusieurs fois par le capteur de mesure de position (9) durant l'opération d'enfoncement et la position du point mort bas de déplacement (uTP) en est déduite par l'électronique de réglage (7) et est corrélée avec la profondeur de scellement (T) du goujon de clouage (5) ; dans une troisième étape, une grandeur de commande destinée au moyen de commande (10) chargé de modifier l'énergie cinétique du piston-poussoir (4) est déterminée pour l'opération de scellement suivante par l'électronique de réglage (7) à partir de la position du point mort bas de déplacement (uTP) et de la valeur de consigne de la profondeur de scellement (T) et est mémorisée temporairement à titre de réglage pour l'opération de scellement suivante ; dans une quatrième étape, le réglage pour l'opération de scellement suivante est effectué, et les étapes un à quatre se répètent périodiquement lors des séquences suivantes.

10. Procédé selon la revendication 9, **caractérisé en ce que**, lors de la troisième étape, la profondeur de scellement (T) et optionnellement une dureté calculée du support (6) sont indiquées numériquement sur un afficheur.
